# EUROPÄISCHE PATENTSCHRIFT

(11) **EP 0 521 000 B1**
(45) Veröffentlichungstag und Bekanntmachung des Hinweises auf die Patenterteilung: **09.08.1995**
(21) Anmeldenummer: 91904352.1
(22) Anmeldetag: 27.02.1991
(51) Int. Cl.: F02P 9/00, F02P 17/00

(54) **VORRICHTUNG ZUR UNTERDRÜCKUNG EINZELNER ZÜNDVORGÄNGE IN EINER ZÜNDANLAGE**
DEVICE FOR SUPPRESSING INDIVIDUAL IGNITIONS IN AN IGNITION SYSTEM
DISPOSITIF POUR LA SUPPRESSION DES ALLUMAGES INDIVIDUELS DANS UN SYSTEME D'ALLUMAGE

(30) Priorität: 21.03.1990 DE 4009033
(43) Veröffentlichungstag der Anmeldung: 07.01.1993
(73) Patentinhaber: ROBERT BOSCH GMBH, 70442 Stuttgart (DE)
(72) Erfinder: FISCHER, Uwe, D-7052 Schwaikheim (DE)
(86) Internationale Anmeldenummer: DE9100159
(87) Internationale Veröffentlichungsnummer: WO9114866

(56) Entgegenhaltungen:
- DE-A- 2 443 403
- FR-A- 2 377 534
- GB-A- 897 651
- GB-A- 1 502 094
- US-A- 3 543 572
- US-A- 3 940 977
- US-A- 3 985 109
- US-A- 4 672 941
- US-A- 4 673 883

## Beschreibung

### Stand der Technik

Die Erfindung geht aus von einer Vorrichtung zur Unterdrückung einzelner Zündvorgänge in einer Zündanlage nach der Gattung des Hauptanspruchs. Eine derartige Vorrichtung ist beispielsweise aus der DE-PS 24 43 403 bekannt. Die bekannte Schaltungsanordnung findet Verwendung bei Zündanlagen, die eine Zündspule und einen im Primärkreis der Zündspule angeordneten Unterbrecherschalter aufweisen. Zur Unterdrückung einzelner Zündvorgänge ist ein steuerbarer Schalter vorgesehen, der parallel zur Primärwicklung der Zündspule geschaltet ist. Zur Ansteuerung des Schalters ist eine Auslöseschalteinrichtung vorgesehen, die die benötigte Ansteuerenergie aus einer separaten Schaltung bezieht, die beispielsweise als Sperrschwinger ausgebildet ist. Mit Hilfe des Sperrschwingers wird gleichzeitig die benötigte Steuerspannung für den Schalter bereitgestellt, die über der Betriebs-Niederspannung der Zündanlage liegt.

Der Erfindung liegt die Aufgabe zugrunde, die bekannte Schaltungsanordnung zur Unterdrückung einzelner Zündvorgänge in einer Zündanlage zu vereinfachen.

### Vorteile der Erfindung

Die erfindungsgemäße Vorrichtung weist den Vorteil auf, daß nur wenige Bauteile erforderlich sind. Dadurch fallen bei der Herstellung nur geringe Kosten an. Ferner steigt durch die geringe Bauelementeanzahl die Betriebssicherheit der Schaltung. Besonders vorteilhaft ist der einfache Anschluß an die vorhandene Zündanlage, bei der nur zwei Anschlüsse auf der Primärseite der Zündanlage vorzunehmen sind. Die Vereinfachung der Schaltungsanordnung wird dadurch erreicht, daß die Steuerenergie zum Betätigen eines auf der Primärseite angeordneten Kurzschließ-Schalters aus der in der Zündspule während der Schließphase eines Zünd-Schalters gespeicherten Energie nach dem Öffnen des Zündschalters bereitgestellt ist.

Vorteilhafte Weiterbildungen und Verbesserungen der erfindungsgemäßen Vorrichtung ergeben sich aus Unteransprüchen.

Vorteilhaft ist der Anschluß des elektrisch steuerbaren Kurzschließ-Schalters parallel zur Primärwicklung der Zündspule. Diese Maßnahme hält die Belastung der Zündspule gering.

Die Betätigung des Kurzschließ-Schalters ist besonders einfach, wenn zwischen dem primärseitigen Anschluß der Zündspule, an dem der Zünd-Schaltet angeschlossen ist, und dem Steuereingang des Kurzschließ-Schalters ein weiterer elektrisch ansteuerbarer Steuer-Schalter vorgesehen ist, der vorzugsweise als MOSFET ausgebildet ist.

Besonders geeignet als Steuer-Schalter ist ein Triac, der vorzugsweise in einem Optokoppler angeordnet ist. Der Optokoppler stellt eine galvanische Trennung zwischen Steuerkreis des Kurzschließ-Schalters und der externen Ansteuerschaltung des Kurzschließ-Schalters sicher.

Eine zwischen dem primärseitigen Anschluß der Zündspule, an dem der Zünd-Schalter angeschlossen ist, und dem Kurzschließ-Schalter angeordnete Diode hält bei geschlossenem Steuerschalter Sperrspannungen mit vorgebbarer Polarität vom Steuereingang des Kurzschließ-Schalters fern.

Besonders geeignet als Kurzschließ-Schalter ist ein Thyristor.

Vorteilhafte Weiterbildungen und Verbesserungen der erfindungsgemäßen Vorrichtung ergeben sich aus weiteren Unteransprüchen in Verbindung mit der folgenden Beschreibung.

### Zeichnung

Figuren 1 und 2 zeigen Ausführungsbeispiele einer erfindungsgemäßen Vorrichtung zur Unterdrückung einzelner Zündvorgänge in einer Zündanlage.

Figur 1 zeigt eine Zündspule 10, die wenigstens eine Primär- und wenigstens eine Sekundärwicklung 11, 12 enthält. An einem Sekundärwicklungsanschluß 13 entsteht die erzeugte Zündspannung. Ein zweiter Sekundärwicklungsanschluß 14 ist mit einem ersten Primärwicklungsan schluß 15 verbunden. Am ersten Primärwicklungsanschluß 15 sind eine Diode 16 sowie ein Zünd-Schalter 17 angeschlossen. Der Zünd-Schalter 17 ist mit einer Masse 18 verbunden. Ein zweiter Primärwicklungsanschluß 19 der Zündspule 10 fühtt zu einem Stromversorgungsanschluß 20. Zwischen der Diode 16 und dem Stromversorgungsan-schluß 20 ist ein Kurzschließ-Schalter 21 geschaltet. Zwischen Diode 16 und einem Steuereingang 22 des Kurschließ-Schalters 21 ist ein Steuer-Schalter 23 geschaltet. Der Steuerschalter 23 weist einen Steuer-Eingang 24 auf, der zu einer in Figur 1 nicht näher gezeigten Ansteuerschaltung führt.

Figur 2 zeigt ein anderes Ausführungsbeispiel der erfindungsgemäßen Vorrichtung. Diejenigen in Figur 2 gezeigten Teile, die mit den in Figur 1 gezeigten Teilen übereinstimmen, tragen in beiden Figuren dieselben Bezugszahlen. Unterschiedlich zu der Vorrichtung nach Figur 1 ist die Ansteuerung des Kurzschließ-Schalters 21. Der Steuerschalter 23 ist in einem Optokoppler 30 angeordnet, dessen Steuereingang 31 zu einem optischen Element 32 führt, das eine optische Strahlung emittiert.

Die erfindungsgemäße Vorrichtung wird anhand der Figuren 1 und 2 näher erläutert:

Die Zündspule 10 ist beispielsweise zur Erzeugung von Zündimpulsen für eine Brennkraftmaschine vorgesehen. Die sekundäre Zündspannung tritt am ersten Sekundäranschluß 13 auf. Von dort gelangt sie entweder zu einem Verteiler oder unmittelbar zu einer oder mehreren Zündkerzen. Verteiler als auch Zündkerzen sind in den Figuren nicht eingetragen. Ein Zündimpuls wird ausgelöst, wenn der Zünd-Schalter 17 nach einer Schließphase geöffnet wird. Während der Schließphase wird durch den in der Primärwicklung 11 der Zündspule 10 fließende Strom magnetische Energie gespeichert. Nach dem Öffnen des Zünd-Schalters 17 entsteht durch den abrupten Stromflußabbruch in der Primärwicklung 11 am ersten Primärwicklungsanschluß 15 ein steiler Spannungsanstieg, der auf die Sekundärseite übertragen wird. Sofern der Zünd-Schalter 17 als mechanischer Unterbrecher oder als Endstufentransistor einer Transistor-Zündanlage ausgebildet ist, muß parallel zum Zünd-Schalter ein Kondensator geschaltet sein. Dieser Kondensator begrenzt einerseits die Spannungsamplitude und führt andererseits zur Ausbildung einer Schwingung, die im Zusammenwirken mit den Verlustwiderständen des Kreises gedämpft ist.

Für die Diagnose an einer Brennkraftmaschine kann die Unterdrückung einzelner Zündvorgänge erforderlich sein. Dies ist beispielsweise der Fall, wenn die Leistungsbeiträge der einzelnen Zylinder der Brennkraftmaschine separat bestimmt werden sollen. Zur Unterdrückung einzelner Zündvorgänge ist deshalb der Kurzschließ-Schalter 21 vorgesehen, der das Auftreten von sekundären Zündspannungsimpulsen unterbindet. Er schließt beispielsweise die Primärwicklung 11 der Zündspule 10 zu einem bestimmten Zeitpunkt kurz.

Der Zeitpunkt ist von der nicht gezeigten Ansteuerschaltung festgelegt, die am Steuereingang 24 des Steuer-Schalters 23 angeschlossen ist. Er liegt vorzugsweise am Ende der Schließphase des Zünd-Schalters 17. Die in der Zündspule 10 gespeicherte Energie weist dann ihr Maximum auf. Somit ist die Bereitstellung einer ausreichenden Steuerenergie zum Betätigen des Kurzschließ-Schalters 21 sichergestellt.

Der Steuerschalter kann prinzipiell zu einem beliebigen Zeitpunkt vor dem zu unterdrückenden Zündvorgang geschlossen werden. Solange die Spannung am Primärwicklungsanschluß 15 kleiner als die Versorgungsspannung ist, bleibt er wirkungslos.

Nach dem Öffnen des Zünd-Schalters 17 würde am ersten Primärwicklungsanschluß 15 eine hohe primärseitige Spannung auftreten, die auf die Sekundärseite transformiert den Zündimpuls erzeugt. Der Kurzschließ-Schalter 21 verhindert bei geschlossenem Steuerschalter das Auftreten der primärseitigen Hochspannung und unterbindet somit den Zündimpuls.

Der Steuerschalter kann zu einem beliebigen Zeitpunkt zwischen dem Öffnen des Zündschalters 17 und der nächsten, nicht zu unterdrückenden Zündung wieder geöffnet werden.

Als Kurzschließ-Schalter ist beispielsweise ein hochspannungsfester Transistor vorgesehen. Besonders geeignet ist ein Thyristor, der unter den vorgegebenen Bedingungen hinsichtlich Spannungsfestigkeit und Stoßstrombelastbarkeit relativ preisgünstig ist. Mit einer in Serie mit dem Kurzschließ-Schalter 21 geschalteten Diode 16, die zwischen dem ersten Primärwicklungsan-schluß 15 der Zündspule 10 und der Anordnung 21 liegt, wird eine Beaufschlagung des Steuereingangs des Kurzschließ-Schalters 21 mit einer hohen Spannung vorgebbarer Polarität vermieden. In den in den Figuren gezeigten Ausführungsbeispielen werden diejenigen Spannungsanteile am Primärwicklungsanschluß 15 vom Kurzschließ-Schalter 21 ferngehalten, die negativ bezüglich Stromversorgungsanschluß 20 sind. Ferner kann ein in Serie geschalteter Widerstand vorgesehen sein, der den Maximalstrom begrenzt.

Zur Ansteuerung des Kurzschließ-Schalters 21 ist ein Steuer-Schalter 23 vorgesehen, der beispielsweise als MOSFET vom selbstsperrenden Typ ausgebildet ist. Derartige MOSFET, die die in der Zündanlage auftretenden Spannungsanstiege verkraften, stehen derzeit preisgünstig zur Verfügung. Eine in Figur 1 nicht gezeigte Steuerschaltung gibt entsprechende Ansteuerimpulse an den Steuereingang 24 des MOSFET ab, die zur Unterdrückung der Zündspannung führen. Eine vollständige galvanische Trennung zwischen der Ansteuerung und dem Steuer-Schalter 23 ist beispielsweise mit einem in Figur 2 gezeigten Optokoppler 30 möglich. Als Kurzschließ-Schalter 21 ist beispielsweise ein optisch ansteuerbarer Thyristor verwendbar. Gut geeignet und preisgünstig ist an dieser Stelle auch ein Triac, der sowohl im Ausführungsbeispiel gemäß Figur 1 als auch im Ausführungsbeispiel gemäß Figur 2 verwendbar ist. Optokoppler 30 mit einem Triac 23, die den vorkommenden hohen Spannungsanstiegen standhalten, sind derzeit verfügbar. Die Ansteuerung erfolgt über den Steuer-Eingang 31, der zu einem im Optokoppler 30 angeordneten optischen Element 32, vorzugsweise einer Leuchtdiode, führt.

## Patentansprüche

1. Vorrichtung zur Unterdrückung einzelner Zündvorgänge in einer Zündanlage mit wenigstens einer Zündspule (10), wobei ein erster Primärwicklungsanschluß (15) der Zündspule an einem steuerbaren Zünd-Schalter (17) angeschlossen ist und ein auf der Primärseite der Zündspule (10) angeordneter, elektrisch steuerbarer Kurzschließ-Schalter (21) wenigstens die nach dem Öffnen des Zünd-Schalters (17) auftretende primarseitige Hochspannung unterdrückt, dadurch gekennzeichnet, daß die Steuerenergie zum Betätigen des Kurzschließ-Schalters (21) aus der in der Zündspule (10) während der Schließphase des Zünd-Schalters (17) gespeicherten Energie bereitgestellt ist.

2. Vorrichtung nach Anspruch 1, dadurch gekennzeichnet, daß der Kurzschließ-Schalter (21) parallel zur Primärwicklung (11) der Zündspule (10) schaltbar ist.

3. Vorrichtung nach Anspruch 2, dadurch gekennzeichnet, daß zwischen dem ersten Primärwicklungsanschluß (15) der Zündspule (10), an dem der Zünd-Schalter (17) angeschlossen ist, und einem Steuereingang (22) des Kurzschließ-Schalters (21) ein weiterer, elektrisch ansteuerbarer Steuer-Schalter (23) vorgesehen ist.

4. Vorrichtung nach Anspruch 3, dadurch gekennzeichnet, daß der Steuer-Schalter (21) ein MOSFET ist.

5. Vorrichtung nach Anspruch 3, dadurch gekennzeichnet, daß der Steuer-Schalter (21) ein Triac ist.

6. Vorrichtung nach einem der Ansprüche 3 bis 5, dadurch gekennzeichnet, daß zwischen dem Steuer-Schalter (21) und dessen Steuereingang (24, 31) eine galvanische Trennung vorgesehen ist.

7. Vorrichtung nach einem der Ansprüche 3 bis 6, dadurch gekennzeichnet, daß der Steuer-Schalter (23) Teil eines Optokopplers (30) ist.

8. Vorrichtung nach einem der Ansprüche 1 bis 7, dadurch gekennzeichnet, daß zwischen dem ersten Primärwicklungsanschluß (15) der Zündspule (10) und dem Kurzschließ-Schalter (21) eine Diode (16) geschaltet ist.

9. Vorrichtung nach einem der Ansprüche 1 bis 8, dadurch gekennzeichnet, daß der Kurzschließ-Schalter (21) ein Thyristor ist.

## Claims

1. Device for suppressing individual ignition processes in an ignition system having at least one ignition coil (10), a first primary-winding connection (15) of the ignition coil being connected to a controllable ignition switch (17) and a short-circuiting switch (21), which is arranged on the primary side of the ignition coil and is electrically controllable, suppressing at least the primary-side high voltage occurring after opening of the ignition switch (17), characterized in that the control energy to operate the short-circuiting switch (21) is provided from the energy stored in the ignition coil (10) during the phase in which the ignition switch (17) is closed.

2. Device according to Claim 1, characterized in that the short-circuiting switch (21) can be connected in parallel with the primary winding (11) of the ignition coil (10).

3. Device according to Claim 2, characterized in that a further control switch (23), which can be driven electrically, is provided between the first primary-winding connection (15) of the ignition coil (10), to which connection (15) the ignition switch (17) is connected, and a control input (22) of the short-circuiting switch (21).

4. Device according to Claim 3, characterized in that the control switch (21) is a MOSFET.

5. Device according to Claim 3, characterized in that the control switch (21) is a triac.

6. Device according to one of Claims 3 to 5, characterized in that DC isolation is provided between the control switch (21) and its control input (24, 31).

7. Device according to one of Claims 3 to 6, characterized in that the control switch (23) is part of an optocoupler (30).

8. Device according to one of Claims 1 to 7, characterized in that a diode (16) is connected between the first primary-winding connection (15) of the ignition coil (10) and the short-circuiting switch (21).

9. Device according to one of Claims 1 to 8, characterized in that the short-circuiting switch (21) is a thyristor.

## Revendications

1. Dispositif pour supprimer les allumages individuels dans un système d'allumage comportant au moins une bobine d'allumage (10) dont la borne de raccordement (15) de l'enroulement primaire est reliée à un contacteur d'allumage (17) commandé, un contacteur à court-circuit (21) à commande électrique et monté sur la bobine (10), du côté primaire, supprimant au moins la haute tension qui apparaît au primaire après l'ouverture du contacteur (17), caractérisé en ce que l'énergie nécessaire à la commande du contacteur à court-circuit (21) est prélevée sur l'énergie disponible accumulée dans la bobine d'allumage (10) pendant la phase de fermeture du contacteur d'allumage (17).

2. Dispositif selon la revendication 1, caractérisé en ce que le contacteur à court-circuit (21) est monté en parallèle avec l'enroulement primaire (11) de la bobine (10).

3. Dispositif selon la revendication 2, caractérisé en ce qu'un autre contacteur (23) à commande électrique est monté entre la première borne (15) de l'enroulement primaire à laquelle est relié le contacteur d'allumage (17), et une entrée de commande (22) de contacteur à court-circuit.

4. Dispositif selon la revendication 3, caractérisé en ce que le contacteur de commande (21) est un MOSFET.

5. Dispositif selon la revendication 3, caractérisé en ce que le contacteur de commande (21) est un Triac.

6. Dispositif selon une des revendications 3 à 5, caractérisé en ce qu'il comporte une séparation galvanique entre le contacteur de commande (21) et son entrée de commande (21, 31).

7. Dispositif selon une des revendication 3 à 6, caractérisé en ce que le contacteur de commande (23) fait partie d'un coupleur optronique (30).

8. Dispositif selon une des revendications 1 à 7, caractérisé en ce qu'une diode (16) est montée entre la première borne (15) de raccordement du primaire de la bobine d'allumage (10) et le contacteur à court-circuit (21).

9. Dispositif selon une des revendications 1 à 8, caractérisé en ce que le contacteur à court-circuit (21) est un thyristor.
